# EUROPÄISCHE PATENTSCHRIFT

(11) **EP 0 169 290 B1**
(45) Veröffentlichungstag und Bekanntmachung des Hinweises auf die Patenterteilung: **14.03.1990**
(21) Anmeldenummer: 84810534.2
(22) Anmeldetag: 05.11.1984
(51) Int. Cl.: F27D 3/16

(54) **Vorrichtung für den Einsatz in der Entgasung von geschmolzenem Metall**
Device for use in the degassing of molten metal
Dispositif utilisé pour le dégazage de métal fondu

(30) Priorität: 16.11.1983 US 552340
(43) Veröffentlichungstag der Anmeldung: 29.01.1986
(73) Patentinhaber: ALUSUISSE-LONZA SERVICES AG, 8034 Zürich (CH)
(72) Erfinder: Hershey, Robert E., Hendersonville North Carolina 28739 (US)

(56) Entgegenhaltungen:
- EP-A- 0 070 799
- DE-C- 336 995
- FR-A- 2 498 946
- US-A- 3 695 603

## Beschreibung

Die vorliegende Erfindung bezieht sich auf eine Vorrichtung für den Einsatz in der Entgasung von geschmolzenem Metall in einer Wirbelkammer und auf eine Düseneinheit zur Einleitung von Gas.

Ein Verfahren und eine Vorrichtung zur Entgasung von geschmolzenem Metall wurde bereits in der US-PS 4177 066 beschrieben. Die Ausführungen in dieser Patentschrift beziehen sich auf die Entgasung von geschmolzenem Metall mit Hilfe einer Vorrichtung, die einen Wirbelströmungsreaktor umfasst, wobei geschmolzenes Metall tangential so in den Reaktor eingeleitet wird, dass das geschmolzene Metall in eine Wirbeldrehbewegung versetzt wird, während das Metall vom Reaktoreintritt zum Reaktoraustritt strömt. Um die gewünschte Wirbeldrehbewegung des geschmolzenen Metalls im Reaktor zwischen dem Eintritt und Austritt des Metalls zu erzielen, muss der Eintritt in bezug auf die Kammerwand des Reaktors so angeordnet sein, dass das geschmolzene Metall tangential in den Reaktor einströmen kann. Bei einem bevorzugten Ausführungsbeispiel umfasst der Wirbelströmungsreaktor eine Wirbelkammer mit einem oberen, im wesentlichen zylindrischen Abschnitt und einen an den oberen Abschnitt anschliessenden trichterförmigen Abschnitt mit einer Innenwand und einer Aussenwand, die im Abstand zur Innenwand angeordnet ist. Einlassdüsen für Spülgas sind am trichterförmigen Abschnitt in verschiedenen Höhen vorgesehen, um beim Durchströmen vom Reaktoreintritt zum Reaktoraustritt eine optimale Verteilung der Spülgasbläschen über die gesamte Schmelze zu erzielen. Da die Düsen im zusammenlaufenden Wandabschnitt in verschiedener Höhe angeordnet sind, weisen die Spülgasdüsen auch unterschiedliche Abstände von der Mittelachse des Wirbelströmungsreaktors auf, wodurch eine maximale Verteilung der Spülgasbläschen erreicht wird. Was die speziellen Einzelaspekte der verschiedenen Ausführungsbeispiele von Wirbelströmungsreaktoren und Düsenanordnungen gemäss US-PS 4 177 066 anbetrifft, so kann durch aus die verbesserte Ausführung einer Gaseinlassdüse im Rahmen der vorliegenden Erfindung zur Anwendung kommen, und deshalb wird im Rahmen dieser Anmeldung auf die US-PS 4177 066 Bezug genommen.

Die vorgenannten Wirbelströmungsreaktoren gemäss US-PS 4 177 066 sind zwar den Vorrichtungen nach dem weiteren Stand der Technik für eine integrierte Entgasung technisch überlegen, aber die Ausführungen der Spühlgasdüsen haben sich in vielen Fällen als problematisch erwiesen. Insbesondere kommt es im Bereich der Düsenspitze zu Metallaustritten aus dem Reaktor. Aussderdem treten Gasundichtigkeiten in der Spülgaszufuhrleitung selbst auf. Schliesslich kommt es vor, dass die durch die Kammerwand in den eigentlichen Behälter heineinragenden Düsen abbrechen.

Die US-PS 4 392 636 beschreibt eine Gaseinlassdüse für den Einsatz in einem Wirbelströmungsreaktor gemäss US-PS 4 177 066. Die Ausführung der Gasdüse umfasst einen Düseneinsatz, der in der Wand des Wirbelströmungsreaktors angeordnet ist und bündig mit der Innenseite der genannten Wand abschliesst. Der Düseneinsatz besitzt eine Auflagefläche zur Aufnahme einer konischen Düsenspitze aus Keramik oder ähnlichem Werkstoff. Die Spülgasdüse wird federbelastet mit entsprechendem Druck gegen die konische Düsenspitze gedrückt, um die Düse gegen die konische Spitze und diese gegen den Düseneinsatz abzudichten, damit es im Bereich der Spülgasdüse zu keinem Metallaustritt aus dem Reaktor kommt. Die Spülgasdüse ist mit der Spülgaszufuhrleitung über eine Düsenschraubverbindung mit einer Dichtung zwischen der Schraubverbindung und der Spülgasdüse verbunden. Es hat sich gezeigt, dass die Drehbewegung der Düsenschraubverbindung an der Dichtung zwischen der Schraubverbindung und der Spülgasdüse für eine wirksame Abdichtung von Nachteil ist. Da der Wirbelströmungsreaktor der Abtrennung von Wasserstoff und Erdalkalimetallen aus geschmolzenem Aluminium dient und dabei Aktivgase wie z.B. Chlor o.ä. benutzt werden, ist es eine unbedingte Notwendigkeit, eine wirklich dichte Ausführung für die Spülgaszufuhr vorzusehen.

Demzufolge besteht ein Hauptziel der vorliegenden Erfindung darin, eine Gaseinlassdüse in verbesserter Ausführung für den Einsatz in einem Wirbelströmungsreaktor zur Entgasung von geschmolzenem Metall mit Hilfe eines Spülgases vorzusehen, bei welcher Drehbewegungen in den Dichtungsbereichen Gaszuleitung und Gaseinleitung in die Metallschmelze vermieden werden.

Ein wichtiges Ziel der vorliegenden Erfindung besteht darin, eine Gaseinlassdüse in verbesserter Ausführung für den Einsatz in einem Wirbelströmungsreaktor zur Entgasung von geschmolzenem Metall vorzusehen, bei der es zu keinerlei Gasundichtigkeiten zwischen der Düsenschraubverbindung und der Spülgasdüse kommt.

Ein weiteres Ziel der vorliegenden Erfindung besteht darin, unter Einsatz der vorgenannten Verbesserung eine Gaseinlassdüse in verbesserter Ausführung vorzusehen, die sich einfach handhaben lässt und nicht teuer ist.

Weitere Ziele und Vorzüge der vorliegenden Erfindung werden nachstehend beschrieben.

Die Ziele wurden erfindungsgemäss durch eine Vorrichtung gemäss dem Wortlaut von Patentanspruch 1 erreicht.

Vorteilhafte Ausführungen ergeben sich aus den Unteransprüchen 2 bis 8 und aus den Ansprüchen 9 bis 11.

Die vorliegende Erfindung umfasst die verbesserte Ausführung einer Gaseinlassdüse für den Einsatz in einem Wirbelströmungsreaktor zur Entgasung von geschmolzenem Metall mit Hilfe eines Spülgases. Die Spülgasdüse umfasst einen Düseneinsatz, der in der Wand des Wirbelströmungsreaktors angeordnet ist und bündig mit der Innenseite der Wand abschliesst. Der Düseneinsatz besitzt eine Auflagefläche zur Aufnahme einer konischen Düsenspitze aus Keramik oder ähnlichem Werkstoff. Die Spühlgasdüse wird federbelastet mit entsprechendem Druck gegen die konische Spitze gedrückt, um die Düse gegen die konische Spitze abzudichten, damit es im Bereich der Spülgasdüse zu keinem Metallaustritt aus dem Reaktor kommt. Die Spülgasdüse ist mit der Spühlgaszufuhrleitung über eine Düsenschraubverbindung verbunden, die eine Düsenmutter zur Aufnahme des Düsenkörpers umfasst. Die Düsenmutter nimmt, in nichtdrehender Ausführung, eine Klemmplatte auf, die gegen eine Dichtung drückt, welche zwischen der Klemmplatte und der Rückseite des Düsenkörpers vorgesehen ist. Eine Schraube mit Aussengewinde wird über das Gewinde von der Düsenmutter aufgenommen und drückt die Klemmplatte gegen die Dichtung und entsprechend gegen den Düsenkörper, um so eine vollständige Abdichtung zu gewährleisten. Zwischen der Klemmplatte und der Schraube mit Aussengewinde kann ein Federring vorgesehen werden, um das Anpressen der Klemmplatte zu unterstützen.

Die genannte Vorrichtung zur Halterung der genannten Klemmplatte in nichtdrehbarer Ausführung kann zumindest einen Ausschnitt in der genannten Düsenmutter umfassen, die einen Vorsprung an der genannten Klemmplatte aufnimmt. Mit der Klemmplatte kann ein Gaszufuhrrohr fest verbunden sein.

Die Erfindung umfasst auch eine Düseneinheit mit einer Düsenmutter, einem von der genannten Düsenmutter und einer Klemmplatte gehaltenen Düsenkörper, einer Dichtung mit einem ersten Abschnitt, der zwecks vollständiger Abdichtung an dem genannten Düsenkörper anliegt, und einem zweiten Abschnitt, der zwecks vollständiger Abdichtung an der genannten Klemmplatte anliegt, einer Vorrichtung zum Anpressen der genannten Klemmplatte in nichtdrehender Ausführung gegen- die genannte Dichtung, sowie einer Schraube, die mit der genannten Düsenmutter so verbunden ist, dass die genannte Klemmplatte gegen die genannte Dichtung und die genannte Dichtung gegen den genannten Düsenkörper gepresst wird.

Bei der Düseneinheit kann ein Federring zwischen der genannten Klemmplatte und der genannten Schraube vorgesehen werden.

Die genannte Vorrichtung zur Halterung der Klemmplatte in der Düseneinheit kann in nichtdrehbarer Ausführung zumindest einen Ausschnitt in der genannten Düsenmutter umfassen, die einen Vorsprung an der genannten Klemmplatte aufnimmt. Ferner kann ein Gaszufuhrrohr fest mit der genannten Klemmplatte verbunden sein.

Gemäss einem bevorzugten Ausführungsbeispiel der vorliegenden Erfindung ruht die Spülgasdüseneinheit in ausbaubarer Ausführung in einer Montagehalterung, die starr mit der Aussenwand des Wirbelströmungsreaktors verbunden ist. Die Halterung ist so ausgeführt, dass die Düseneinheit leicht ausgebaut und im Falle einer verstopften Düsenspitze oder Abnutzung der konischen Düsenspitze oder in einem ähnlichen Fall ausgetauscht werden kann.

Die Vorrichtung im Rahmen der vorliegenden Erfindung unterbindet Metallaustritte aus dem Reaktor im Bereich der Düsenspitze, verhindert Gasundichtigkeiten in der Spülgaszufuhrleitung und ermöglicht einen einfachen Austausch der Düse im Falle einer Verstopfung oder in ähnlichen Fällen.
Abb. 1 ist eine schematische Darstellung eines bevorzugten Ausführungsbeispiels des Wirbelströmungsreaktors gemäss US-PS 4 177 066 mit der verbesserten Ausführung einer Gaseinlassdüse im Rahmen der vorliegenden Erfindung.
Abb. 2 ist eine schematische Schnittansicht der Gaseinlassdüse im Rahmen der vorliegenden Erfindung gemäss Linie 11-11 von Abb. 3.
Abb. 3 ist eine Vorderansicht der am Wirbelströmungsreaktor befestigten Montagehalterung für die Gaseinlassdüse.
Abb. 4 ist eine Darstellung in auseinandergezogener Anordnung der Bauteile der Gaseinlassdüse im Rahmen der vorliegenden Erfindung.

Abb. 1 zeigt die eingebaute Spülgasdüse am bevorzugten Ausführungsbeispiel eines Wirbelströmungsreaktors 10 mit einem oberen, im wesentlichen zylindrischen Abschnitt 12 und einem unteren, trichterförmigen Abschnitt 14, der unmittelbar an den oberen Abschnitt 12 anschliesst. Die Spülgasdüse im Rahmen der vorliegenden Erfindung kann, wie bereits erwähnt, in alle im Rahmen der US-PS 4 177 066 beschriebenen Wirbelströmungsreaktoren eingebaut werden, und auf die speziellen Detailaspekte der Ausführung der genannten Wirbelströmungsreaktoren wird daher hierin Bezug genommen.

Eine Anzahl von Gaseinlassdüseneinheiten wird mit Hilfe des Montagerahmens 16 an der Aussenwand 20 des trichterförmigen Abschnitts 14 befestigt. Unter besonderer Bezugnahme auf die Abb...2 - 4 werden die Details der Ausführung der Gaseinlassdüse und des Montagerahmens ausführlich beschrieben.

Insbesondere Abb. 2 zeigt den trichterförmigen Abschnitt 14 des Wirbelströmungsreaktors mit einer Innenwand 18 aus geeignetem, feuerfesten Material und eine Aussenwand 20, vorzugsweise aus Stahl, mit einem Zwischenraum zur Innenwand 18. Der Zwischenraum 22 zwischen der Innenwand 18 und der Aussenwand 20 ist vorzugsweise mit geeignetem Isoliermaterial ausgefüllt.

Die Aussenwand 20 ist mit einer Anzahl von Flanschblechen 24 ausgetattet, wobei deren Anzahl von der Zahl der am Wirbelströmungsreaktor vorgesehenen Düsen abhängt. Die Flanschbleche 24 weisen eine Oeffnung 25 für die Aufnahme einer Düseneinheit auf und können entweder in die Wand 20 integriert oder mit Abstand von der Wand 20 angeordnet und in einem entsprechenden Ausschnitt in der Wand 20 durch Schweissen oder ein ähnliches Verfahren befestigt werden. Die Flanschbleche 24 besitzen jeweils eine Anzahl von Schraubbolzen 26, die in den in den Flanschblechen 24 vorgesehenen Löchern 28 durch Schweissen oder ein ähnliches Verfahren gesichert sind. Der Wirbelströmungsreaktor 10 weist, wie bereits erwähnt, eine Anzahl von Spülgasdüseneinheiten 60 auf. Alle genannten Düseneinheiten sind über einen Aussenring 30 mit einem Flanschabschnitt 32 und einem aufragenden Abschnitt 36 befestigt, wobei der Flanschabschnitt 32 eine Anzahl von Löchern 34 zur Sicherung des Aussenrings 30 an den Schraubbolzen 26 aufweist. Der Aussenring 30 wird wahlweise, bezogen auf jedes Flanschblech 24, auf die Schraubbolzen 26 mit einer Absicherung über die Muttern 38 und die Federringe 40 aufgesetzt, um, wie hierin nachstehend ausführlicher beschrieben, den Anpressdruck auf die Düseneinheit regulieren zu können.

Die Innenwand 18 ist mit einer Anzahl von Durchlassöffnungen 42 entsprechend der Anordnung und Zahl der Oeffnungen 25 in den Flanschblechen 24 versehen. In jeder der Durchlassöffnungen 42 befindet sich ein Düseneinsatz 44 mit einem Durchlass 46 und einer konischen Auflagefläche 48. Die Düseneinsätze 44 sind in den Durchlassöffnungen 42 der Innenwände 18 mittels Mörtel befestigt und bestehen aus geeignetem, feuerfesten Material wie z.B. Siliciumcarbid o.ä. Im Durchlass 46 des Düseneinsatzes 44 ist eine konische Düsenspitze 50 mit einer konischen Fläche 52 eingesetzt, die so ausgeführt ist, dass sie mit der Auflagefläche 48 des Düseneinsatzes 44 eine vollständige Abdichtung bewirkt. Die konische Düsenspitze 50 besteht vorzugsweise aus vakuumgeformtem FIBERFRAX-Material (FIBERFRAX ist ein Warenzeichen der Harbison-Carborundum Corp. für keramische Faser aus Aluminiumoxid und Siliciumdioxid), das, unter entsprechendem Druck, für eine vollständige Abdichtung zwischen der konischen Fläche 52 an der konischen Düsenspitze 50 und der Auflagefläche 48 des Düseneinsatzes 44 sorgt. Die konische Düsenspitze 50 besitzt, ebenso wie der Düseneinsatz 44, einen Durchlass 54 mit einer Auflagefläche 58, die so ausgeführt ist, dass sie eine vollständige Abdichtung zur konischen Fläche 64 des Düsenkörpers 62 der Düseneinheit 60 bewirkt.

Die Düseneinheit 60 umfasst einen Düsenkörper 62 mit einem Durchgang 66 und einem Mundstückprofil 68 hinter dem Durchgang 66. Der Düsenkörper 62 ist über eine Düsenmutter 72 abgesichert, die zwei Ausschnitte 76 aufweist. Die Klemmplatte 73 mit zwei ohrenförmigen Vorsprüngen 75 ruht so in der Düsenmutter 72, dass die Ohren 75 in den Ausschnitt 76 eingreifen, damit die Klemmplatte 73 in nichtdrehender Ausführung in der Düsenmutter 72 gehalten wird. Eine Dichtung 78 ist zwischen der Klemmplatte 73 und der Rückfläche 70 des Düsenkörpers 62 vorgesehen, um die Klemmplatte 73 gegen den Düsenkörper 62 in gasdichter Ausführung abzudichten. Ein Gaszufuhrrohr 82, durch Schweissen oder eine ähnliche Methode an der Klemmplatte 73 befestigt, steht mit der Oeffnung 79 in der Klemmplatte 73 in Verbindung. Eine Schraube 74 mit Aussengewinde, die so ausgeführt ist, dass sie über das Aussengewinde 84 von der Düsenmutter 72 aufgenommen werden kann, um die Klemmplatte 73 gegen die Dichtung 78 zu pressen, besitzt einen Durchgang 80 zur Aufnahme des Gaszufuhrrohrs 82. Die Kupplung 83 verbindet den Gasschlauch 85 mit dem Zufuhrrohr 82. Ein Federring 77 kann zwischen der Klemmplatte 73 und der Schraube 74 mit Aussengewinde vorgesehen werden. Bei der Dichtung 78 kann es sich um eine Metalldichtung handeln, vorzugsweise sollte jedoch eine metallimprägnierte Graphitdichtung eingesetzt werden.

Die Düseneinheit 60 ruht so in dem Durchlass 54 der konischen Düsenspitze 50, dass die konische Auflagefläche 64 des Düsenkörpers 62 gegen die Auflagefläche 58 der konischen Düsenspitze 50 mit Hilfe des Innenrings 86 und der Düsendruckfeder 88 gepresst wird. Der Innenring 86 besitzt einen Durchlass 90 mit einem hinterschnittenen Abschnitt 92, um eine Seite der Düsendruckfeder 88 aufzunehmen, deren andere Seite an der Rückwand 93 der Schraubeneinheit 74 anliegt. Der Innenring 86 ist mit einer Anzahl von daran befestigten Armen 94 versehen, die so ausgeführt sind, dass sie sicher von den Schlitzen 96 aufgenommen werden, die in dem aufragenden Abschnitt 36 des Aussenrings 30 vorgesehen sind. Wenn die Arme 94 am Innenring 86 in den Schlitzen 96 am Aussenring 30 ruhen, drückt die Düsendruckfeder 88, die an der hinterschnittenen Fläche 92 am Durchlass 90 im Innenring 86 anliegt, gegen die Rückwand 93 der Schraube 74 mit Aussengewinde, um die Düseneinheit und insbesondere die konische Auflagefläche 64 des Düsenkörpers 62 zwecks vollständiger Abdichtung gegen die Dichtfläche an der konischen Düsenspitze 50 zu pressen. Der von der Feder 88 auf die Düseneinheit 60 ausgeübte Druck kann durch Veränderung der Position des Aussenrings 30 in bezug auf das Flanschblech 24 dadurch variiert werden, dass der Aussenring 30 auf den Schraubbolzen 66 mit Hilfe der Muttern 38 und der Federringe 40 in verschiedene Positionen gebracht wird. Durch die Anordnung einer Düseneinheit und eines Montagerahmens gemäss vorstehender Beschreibung werden Austritte von geschmolzenem Metall aus dem Reaktor im Bereich des Düsenkörpers 62 unterbunden. Ausserdem verhindern die vorgesehene Schraube 74 mit Aussengewinde, Düsenmutter 72, Klemmplatte 73, Dichtung 78 und Düsenkörper 62 Gasundichtigkeiten in der Spülgaszufuhrleitung. Schliesslich werden, da die Düsenkörper nicht in den Innenraum des Wirbelströmungsreaktors hineinragen, Beschädigungen der Düsenkörper durch Einwirkungen des geschmolzenen Metalls und durch Reinigung der Innenwände des Reaktors verhindert.

Das Mundstückprofil 68 des Düsenkörpers 62 kann, wie vorstehend erwähnt, entweder aus einer Oeffnung mit geradem Durchgang und konstantem Druchmesser bestehen oder ein zusammenlaufendes/auseinanderlaufendes Profil aufweisen. Im Rahmen der vorliegenden Erfindung sollte der Durchmesser des geraden Durchgangsabschnitts möglichst klein ausgeführt sein, um ein Verstopfen des Mundstückprofils durch geschmolzenes Metall zu unterbinden. Die Mundstückgrösse kann, im Rahmen der vorliegenden Erfindung, zwischen 0.127 mm und 1.905 mm liegen, sollte aber vorzugsweise 0,254 - 1,27 mm betragen. Wird ein zusammenlaufendes/auseinanderlaufendes Profil benutzt, so sollte der zusammenlaufende Abschnitt mit der Achse der Düse möglichst einen Winkel von etwa 10° - 60° bilden, vorzugsweise jedoch 20° - 40°. Der auseinanderlaufende Abschnitt sollte mit der Achse der Düse einen Winkel zwischen etwa 1° - 8° bilden, vorzugsweise jedoch 2° - 4°. Der Uebergang zwischen den zusammenlaufenden und auseinanderlaufenden Abschnitten muss als glatte Fläche ohne abrupte Winkeländerungen ausgeführt sein.

Es konnte festgestellt werden, dass durch den Einsatz der Gaseinlassdüse im Rahmen dieser Erfindung Metallaustritte und Gasundichtigkeiten ausgeschaltet werden und die Lebensdauer der Düse wesentlich verlängert wird.

## Patentansprüche

1. Vorrichtung für den Einsatz in der Entgasung von geschmolzenem Metall in einer Wirbelkammer (10) bekannter Bauart, bestehend aus einem oberen, zylindrischen Abschnitt (12) und einem unteren, trichterförmigen Abschnitt (14) mit Innenwänden (18) und Aussenwänden (20) und zumindest einer Einrichtung für die Spülgaszufuhr, die in einen an der Aussenwand (20) des trichterförmigen Abschnitts (14) der Kammer (10) befestigten Rahmen (16) eingebaut und mit einer Düseneinheit (60) versehen ist, die in einer konischen Oeffnung (46) eines mit einer konischen Oeffnung (42) in der Innenwand (18) fest verbundenen Einsatzes (44) flüssigmetalldicht ruht, dadurch gekennzeichnet, dass der Düsenkörper (62) der Düseneinheit (60) an jedem Ende (64; 70) Dichtungen (50; 78) aufweist, die mit Druckmitteln (88; 73), die zwischen Düsenkörper (62) und Rahmen (16) angeordnet sind, ohne Drehung des Düsenkörpers (62) und der Dichtungen (50; 78) einen pressenden Druck ausüben.

2. Vorrichtung nach Anspruch 1, dadurch gekennzeichnet, dass der Düsenkörper (62) von einer Düsenmutter (72) und einer Klemmplatte (73) gehalten wird, und die auf der Fläche (70) des Düsenkörpers (62) liegende ringförmige Dichtung (78) mit ihrer anderen, nicht auf der Fläche (70) liegenden Fläche auf einer Fläche der Klemmplatte (73) pressend anliegt, wobei eine mit der Düsenmutter (72) verbundene Schraube (74) auf die nicht der Dichtung (78) anliegenden Fläche der Klemmplatte (73) Druck ausübt, derart, dass die Dichtung (78) mit ihren beiden Flächen auf die anliegenden Flächen des Düsenkörpers (62) und der Klemmplatte (73) gasdicht gepresst ist.

3. Vorrichtung nach Anspruch 1 und Anspruch 2, dadurch gekennzeichnet; dass sich ein Federring (77) zwischen Klemmplatte (73) und Schraube (74) befindet.

4. Vorrichtung nach den Ansprüchen 1 bis 3, dadurch gekennzeichnet, dass zur Halterung der Klemmplatte (73) zumindest ein Ausschnitt (76) in der Düsenmutter (72) vorhanden ist, welche Klemmplatte (73) einen entsprechenden Vorsprung (75) an der Klemmplatte (73) aufweist.

5. Vorrichtung nach den Ansprüchen 1 bis 4, dadurch gekennzeichnet, dass ein Gaszufuhrrohr (83) fest mit der Klemmplatte (73) verbunden ist.

6. Vorrichtung nach den Ansprüchen 1 bis 5, dadurch gekennzeichnet, dass an der Aussenwand (20) Druckmittel vorgesehen sind, welche die Düseneinheit (60) in die als Dichtung ausgebildete Düsenspitze (50) pressen, derart, dass sowohl die konische Fläche (52) der Düsenspitze (50) der konischen Fläche (48) der Oeffnung (46) als auch die konische Fläche (64) des Düsenkörpers (62) der konischen Fläche (58) der Dichtung bzw. Düsenspitze (50) pressend anliegt.

7. Vorrichtung nach den Ansprüchen 1 bis 6, dadurch gekennzeichnet, dass das Druckmittel eine Feder (88) ist, die zwischen einem ausbaubaren Innenring (86), dessen Arme (94) führ- und verrastbar in Schlitze (96) eines Aussenrings (30), der abstandsverstellbar zur Aussenoberfläche der Aussenwand (20) fest im Rahmen (16) eingebaut ist, angeordnet sind, und der Rückwand (93) der Schraube (74) ein- und vorgespannt ist.

8. Vorrichtung nach Anspruch 7, dadurch gekennzeichnet, dass der Aussenring (30) in solchem Abstand zur äusseren Oberfläche der Aussenwand (20) auf Bolzen (26), die aus der Aussenwand (20) herausragen, ruht, dass die Vorspannung der Feder (88) wahlweise veränderbar ist.

9. Düseneinheit zur Einleitung von Gas, bestehend aus einem von einer Düsenmutter (72) und einer Klemmplatte (73) gehaltenen Düsenkörper (62), wobei die Klemmplatte (73) mit Vorsprüngen (75) versehen ist, die in entsprechenden Ausnehmungen (76) der Düsenmutter (62) drehfest gehalten sind, aus einer ringförmigen Dichtung (78), die zwischen der Fläche (70) am hinteren Ende des Düsenkörpers (62) und der dieser Fläche (70) gegenüberliegenden Fläche der Klemmplatte (73) eingespannt ist, aus einer mit der Düsenmutter (72) so verbundenen Schraube (74), dass diese auf der Fläche der Klemmplatte (73), die nicht mit der Dichtung (78) in Berührung steht, pressbar ist und dadurch auf die Dichtung (78) und die Fläche (70) über die Klemmplatte (73) eine gasdichte Flächenpressung ohne Drehung des Düsenkörpers (62) und der Dichtung (78) erzeugt wird.

10. Düseneinheit nach Anspruch 9, dadurch gekennzeichnet, dass ein Federring (77) zwischen der Klemmplatte (73) und der Schraube (74) vorgesehen ist.

11. Düseneinheit nach den Ansprüchen 9 und 10, dadurch gekennzeichnet, dass ein Gaszufuhrrohr (83) fest mit der Klemmplatte (73) verbunden ist.

## Claims

1. Device for use in degassing molten metal in a turbulence chamber (10) of known construction which comprises an upper cylindrical section (12) and a lower funnel-shaped section (14) having internal walls (18) and external walls (20) and at least one device for supplying flushing gas which is installed in a frame (16) attached to the external wall (20) of the funnel-shaped section (14) of the chamber (10) and is provided with a nozzle unit (60) which rests in a metal-liquid-tight manner in a conical opening (46) of an insert (44) firmly joined to a conical opening (42) in the internal wall (18), characterized in that the nozzle body (62) of the nozzle unit (60) has, at each end (64; 70) seals (50; 78) which exert a tightening force, without rotating the nozzle body (62) and the seals (50; 78) with pressure means (88; 73) which are arranged between nozzle body (62) and frame (16).

2. Device according to Claim 1, characterized in that the nozzle body (62) is held by a nozzle nut (72) and a clamping plate (73) and the annular seal (78) lying on the surface (70) of the nozzle body (62) rests in a pressing manner by means of its other surface, which does not lie on the surface (70), on a surface of the clamping plate (73), a screw (74) joined to the nozzle nut (72) exerting pressure on the surface, not adjacent to the seal (78), of the clamping plate (73) in a manner such that the seal (78) is pressed in a gas tight manner with both its surfaces onto the adjacent surfaces of the nozzle body (62) and the clamping plate (73).

3. Device according to Claim 1 and Claim 2, characterized in that a spring washer (77) is situated between clamping plate (73) and screw (74).

4. Device according to Claims 1 to 3, characterized in that, in order to mount the clamping plate (73) at least one cutout (76) is present in the nozzle nut (72), which clamping plate (73) has a corresponding projection (75) on the clamping plate (73).

5. Device according to Claims 1 to 4, characterized in that a gas supply pipe (83) is firmly joined to the clamping plate (73).

6. Device according to Claims 1 to 5, characterized in that there are provided in the external wall (20) pressure means which press the nozzle unit (60) into the nozzle tip (50), constructed as a seal, in a manner such that not only does the conical surface (52) of the nozzle tip (50) rest in a pressing manner on the conical surface (48) of the opening (46) but also the conical surface (64) of the nozzle body (62) rests in a pressing manner on the conical surface (58) of the seal or nozzle tip (50).

7. Device according to Claims 1 to 6, characterized in that the pressure means is a spring (88) which is clamped and pretensioned between a demountable internal ring (86) whose arms (94) can be fed into and located in slits (96) of an external ring (30) which is firmly arranged in the frame (16) so that the distance to the external surface of the external wall (20) can be adjusted and the rear wall (93) of the screw (74).

8. Device according to Claim 7, characterized in that the external ring (30) rests on bolts (26) projecting from the external wall (20) at a distance from the external surface of the external wall (20) such that the pretensioning of the spring (88) can optionally be altered.

9. Nozzle unit for introducing gas, consisting of a nozzle body (62) held by a nozzle nut (72) and a clamping plate (73), the clamping plate (73) being provided with projections (75) which are held in a rotation-resistant manner in corresponding cutouts (76) of the nozzle nut (62) (sic), of an annular seal (78) which is clamped between the surfaces (70) at the downstream end of the nozzle body (62) and the surface of the clamping plate (73) situated opposite said surface (70), and of a screw (74) joined to the nozzle nut (72) in a manner such that the former can be pressed onto the surface of the clamping plate (73) which is not in contact with the seal (78) and a gas tight surface pressing is produced as a result on the seal (78) and the surface (70) by means of the clamping plate (73) without rotation of the nozzle body (62) and of the seal (78).

10. Nozzle unit according to Claim 9, characterized in that a spring washer (77) is provided between the clamping plate (73) and the screw (74).

11. Nozzle unit according to Claims 9 and 10, characterized in that a gas supply pipe (83) is firmly joined to the clamping plate (73).

## Revendications

1. Dispositif utilisé pour le dégazage du métal fondu dans une chambre (10) à écoulement tourbillonnaire, de type connu, comportant un tronçon supérieur, cylindrique, (12), et un tronçon inférieur, en forme d'entonnoir, (14) avec des parois intérieures (18) et des parois extérieures (20) et au moins un mécanisme d'amenée du gaz de rinçage, encastré dans un cadre (16) fixé à la paroi extérieure (20) du tronçon (14) en forme d'entonnoir de la chambre (10) et muni d'un ensemble formant buse (60) qui repose, avec étanchéité au métal liquide, dans une ouverture conique (46) d'une garniture (44) solidarisée avec une ouverture conique (42) prévue dans la.paroi intérieure (18), caractérisé, en ce que le corps (62) de l'ensemble formant buse (60) présente à chaque extrémité (64; 70) des garnitures d'étanchéité (50; 78) qui, à l'aide de moyens de pression (88; 73), disposés entre le corps (62) de buse et le cadre (16), exercent une pression sans entraîner en rotation le corps (62) de buse ni les garnitures d'étanchéité (50; 78).

2. Dispositif selon la revendication 1, caractérisé en ce que le corps (62) de buse est tenu par un écrou (72) de buse et une plaquette de serrage (73), et en ce que la garniture d'étanchéité (78) de forme annulaire, située sur la face (70) du corps (62) de la buse s'appuie en pressant, par son autre face non placée sur la face (70), sur une face de la plaque de serrage (73), étant précisé qu'une vis (74) liée à l'écrou (72) de la buse exerce, sur la face de la plaquette de serrage (73) qui ne s'appuie pas contre la garniture d'étanchéité (78), une pression telle que la garniture d'étanchéité (78) est pressée, avec étanchéité au gaz, par ses deux faces, sur les faces du corps (62) de la buse et de la plaquette de serrage (73) qui s'appuient sur elles.

3. Dispositif selon la revendication 1 et la revendication 2, caractérisé en ce qu'une bague élastique (77) se trouve entre la plaquette de serrage (73) et la vis (74).

4. Dispositif selon les revendications 1 à 3, caractérisé en ce que pour maintenir la plaquette de serrage (73) il existe au moins une découpe (76) dans l'écrou (72) de la buse, laquelle plaquette de serrage (73) présente une saillie correspondante (75) sur la plaquette de serrage (73).

5. Dispositif selon la revendication 1 à 4, caractérisé en ce qu'un tube (83) d'amenée du gaz est solidarisé avec la plaquette de serrage (73).

6. Dispositif selon les revendications 1 à 5, caractérisé en ce que sur la paroi extérieure (20) sont prévus des moyens de pression qui pressent l'ensemble formant buse (60) dans la pointe de buse (50), conçue comme garniture d'étanchéité, de façon telle que d'une part la surface conique (52) de la pointe de buse (50) s'appuie en pressant contre la surface conique (48) de l'ouverture (46) et que d'autre part la surface conique (64) du corps (62) de la buse s'appuie en pressant contre la surface conique (58) de la garniture d'étanchéité ou de la ppinte de buse (50).

7. Dispositif selon l'une des revendications 1 à 6, caractérisé en ce que le moyen de pression est un ressort (88) qui est contraint et précontraint entre une bague intérieure (86) qui peut se déposer et dont des bras (94) sont disposés de façon à pouvoir s'introduire et se cranter dans des encoches (96) d'une bague extérieure (30) qui est montée dans le cadre (16), fixe mais avec possibilité de réglage de sa distance par rapport à la surface extérieure de la paroi extérieure (20), et la paroi arrière (93) de la vis (74).

8. Dispositif selon la revendication 7, caractérisé en ce que la bague extérieure porte, sur des boulons (26) qui font saillie hors de la paroi extérieure (20), à une distance de la surface extérieure de la paroi extérieure (20) telle que l'on peut modifier à volonté la précontrainte du ressort (88).

9. Ensemble formant buse pour l'introduction de gaz, constitué d'un corps de buse (62) maintenu par un écrou de buse (72) et par une plaquette de serrage (73), étant précisé que la plaquette de serrage (73) est munie de saillies (75) qui sont maintenues, sans liberté de rotation, dans des évidements correspondants (76) de l'écrou de buse (62), d'une garniture d'étanchéité annulaire (78), qui est bridée entre la surface (70) prévue à l'extrémité arrière du corps de buse (62) et la surface de la plaquette de serrage (73) située en face de cette surface (70), d'une vis (74) liée à l'écrou de buse (72) de façon telle que l'on peut presser cette vis sur la surface de la plaquette de serrage (73) qui n'est pas en contact avec la garniture d'étanchéité (78) et que, de ce fait, on exerce sur la garniture d'étanchéité (78) et sur la surface (70), par l'intermédiaire de la plaquette de serrage (73), une pression de surface, étanche au gaz, sans entraîner en rotation le corps de buse (62) ni la garniture d'étanchéité (78).

10. Ensemble formant buse selon la revendication 9, caractérisé en ce qu'une bague élastique (77) est prévue entre la plaquette de serrage (73) et la vis (74).

11. Ensemble formant buse selon les revendications 9 et 10, caractérisé en ce qu'un tube (83) d'amenée du gaz est solidarisé avec la plaquette de serrage (73).
